# EUROPÄISCHE PATENTSCHRIFT

(11) **EP 1 841 287 B1**
(45) Veröffentlichungstag und Bekanntmachung des Hinweises auf die Patenterteilung: **30.11.2011**
(21) Anmeldenummer: 07101744.6
(22) Anmeldetag: 05.02.2007
(51) Int. Cl.: H04R 25/00

(54) **In-dem-Ohr-Hörvorrichtung mit Bandelement zur Befestigung des Faceplates**
In-the-ear hearing aid with a band element for fixing the faceplate
Prothèse auditive intra-auriculaire avec un élément de bande pour la fixation de la plaque frontale

(30) Priorität: 30.03.2006 DE 102006014884
(43) Veröffentlichungstag der Anmeldung: 03.10.2007
(73) Patentinhaber: Siemens Audiologische Technik GmbH, 91058 Erlangen (DE)
(72) Erfinder: Klemenz, Harald, 90766 Fürth (DE); Weidner, Tom, 91056 Erlangen (DE)
(74) Vertreter: Maier, Daniel Oliver

(56) Entgegenhaltungen:
- EP-A- 0 629 101
- US-A- 2 659 772
- US-A- 3 688 435
- US-B1- 6 473 512

## Beschreibung

Die vorliegende Erfindung betrifft eine In-dem-Ohr-Hörvorrichtung mit einem ersten Gehäuseteil und einem zweiten Gehäuseteil, mit dem das erste Gehäuseteil verschließbar ist. Insbesondere sind von der Erfindung In-dem-Ohr-Hörgeräte betroffen. Es können aber auch andere Hörvorrichtungen, wie reine Hörer von Headsets, die in den Gehörgang einsetzbar sind, von der Erfindung profitieren.

In-dem-Ohr-Hörgeräte besitzen typischerweise eine individuell angepasste Hörgeräteschale. Diese ist zur Außenseite hin üblicherweise durch ein so genanntes Faceplate oder ein anderes Gehäuseteil verschlossen. Wird das Faceplate oder Gehäuseteil von der Hörgeräteschale abgenommen, so ist in der Regel die Batterie des Hörgeräts oder aber auch andere Elektronikkomponenten des Hörgeräts zugänglich. Vielfach ist das Faceplate bzw. Gehäuseteil einteilig mit einem Batteriefach ausgestaltet, sodass die Batterie beim Öffnen des Faceplate nach außen geschwenkt wird. Ein derartiges Faceplate bzw. Gehäuseteil ermöglicht somit einen (semi-) modularen Aufbau des In-dem-Ohr-Hörgeräts.

Das Faceplate ist meist an der Schale, d. h. dem Hörgerätegehäuse, gelagert oder anderweitig befestigt. Bislang erfolgt die Befestigung beispielsweise durch Verriegelungen oder Verschraubungen.

Auch wenn das Faceplate bei Modulhörgeräten geöffnet oder von der Schale abgenommen werden kann, muss eine hinreichende Dichtigkeit des Hörgeräts gewährleistet werden. Demzufolge sind sehr genaue Herstellungsverfahren zum Fertigen der Hörgeräteschalen und des Faceplate erforderlich. Zudem ist ein mechanischer Verschluss mit kleinen aufwendigen Strukturen notwendig, der in der Regel nur sehr schwierig herzustellen ist. Derzeit werden hierfür bekannte SLA/SLS-Verfahren eingesetzt. Hinzu kommt, dass der Verschluss einigen Bauraum benötigt, der bei In-dem-Ohr-Hörgeräten gerade sehr wertvoll ist.

Aus der Druckschrift US 6 473 512 B1 ist eine Hörhilfe bekannt, bei der ein Freiträger (Cantilever) eine Platte mit einer Halterung, welche sich am trommelfellseitigen Ende der Hörhilfe befindet, verbindet. Der Freiträger dient der Stabilität in Längsrichtung und vermindert sowohl Streckung als auch Kompression.

Darüber hinaus offenbart die Druckschrift EP 0 629 101 A1 eine im Ohr zu tragende Hörhilfe mit einem Skelett, bei der das Skelett aus einem äußeren Tragelement (Faceplate), einem inneren Tragelement und einem Verbindungselement besteht. Das Verbindungselement ist beschränkt deformierbar und soll die beiden Tragelemente in Position halten, während der Zwischenraum vergossen wird.

Die Druckschrift US 2 659 772 A zeigt ein Mikrofon, das mittels eines Gummibandes an einem Telefonhörer befestigt wird.

Die Aufgabe der vorliegenden Erfindung besteht somit darin, eine In-dem-Ohr-Hörvorrichtung vorzuschlagen, deren erstes Gehäuseteil mit einem zweiten Gehäuseteil hinreichend dicht verschließbar ist, wobei das zweite Gehäuseteil einfach und ohne Verschwendung von Bauraum an dem ersten Gehäuseteil befestigt ist.

Erfindungsgemäß wird diese Aufgabe gelöst durch eine In-dem-Ohr-Hörvorrichtung mit einem ersten Gehäuseteil und einem zweiten Gehäuseteil oder einem Modul, mit dem das erste Gehäuseteil verschließbar ist, sowie einem flexiblen, in Längsrichtung dehnbaren Bandelement, das einerseits an dem ersten Gehäuseteil oder im Inneren des ersten Gehäuseteils und andererseits an dem zweiten Gehäuseteil bzw. dem Modul oder einem Teil davon befestigt ist, und das unter Vorspannung stehend das zweite Gehäuseteil bzw. das Modul an das erste Gehäuseteil zieht.

In vorteilhafter Weise kann als flexibles Bandelement beispielsweise ein Gummiband eingesetzt werden, sodass für die Verschlussmechanik wenig Platzbedarf erforderlich ist und au-βerdem das Hörgerät mit weniger Bauteilen aufgebaut werden kann. Außerdem lässt sich das Modul bzw. das zweite Gehäuseteil oder das Faceplate, das durch das Bandelement ausschließlich durch Zug gehalten wird, leicht von dem ersten Gehäuseteil entfernen und es entstehen auf Grund des Zugs keine Spalten zwischen dem ersten und dem zweiten Gehäuseteil. Des Weiteren sind an den Herstellungsprozess für die Hörgeräteschale, d. h. das erste Gehäusteil, sowie das Faceplate, d. h. das zweite Gehäuseteil, und das Modul geringere Genauigkeitsanforderungen zu stellen, da das Bandelement das zweite Gehäuseteil bzw. das Modul automatisch in eine vorgegebene Schließposition zieht, insbesondere wenn die Ränder entsprechend keilförmig gestaltet sind. Ein weiterer Vorteil der erfindungsgemäßen Lösung besteht darin, dass das Hörgerät durch die Bandelementbefestigung in der Regel mechanisch stabiler wird.

Vorzugsweise ist das Bandelement mit einem oder mehreren Zusatzarmen versehen und somit sternförmig ausgebildet und besitzt mindestens drei Bandenden. In diesem Fall sind die einzelnen Arme des Bandelements jeweils in Längsrichtung dehnbar. Die freien Bandenden sind je nach Erfordernis am ersten oder zweiten Gehäuseteil oder dem Modul befestigbar. Durch die Sternförmigkeit lässt sich das zweite Gehäuseteil bzw. das Modul eher in die gewünschte räumliche Position ziehen. So kann es bspw. günstig sein, dass zwei der Bandenden an dem zweiten Gehäuseteil und ein drittes Bandende an dem ersten Gehäuseteil befestigt ist. In einem anderen Fall kann es von Vorteil sein, wenn zwei der Bandenden an dem ersten Gehäuseteil und nur eines an dem zweiten Gehäuseteil befestigt sind. Sind mehr als drei Arme des Bandelements bzw. Bandenden vorgesehen, so können diese beliebig an dem zweiten Gehäuseteil bzw. dem Modul und dem ersten Gehäuseteil verteilt werden.

Eine besonders bevorzugte Weiterbildung der Erfindung besteht darin, dass an dem Bandelement eine Elektronikkomponente der Hörvorrichtung befestigt ist. Diese Elektronikkomponente kann beispielsweise im Zentrum des sternförmigen Bandelements befestigt sein. Als Elektronikkomponente käme hier beispielsweise eine Spule oder ein Lautsprecher bzw. Hörer in Betracht. Die Lagerung an dem Bandelement hat den Vorteil, dass keine anderen Befestigungsmöglichkeiten vorgesehen werden müssen. Außerdem bietet die Lagerung mit dem flexiblen Bandelement beispielsweise für einen Hörer bzw. Lautsprecher den Vorteil, dass Rückkopplungen über das Gehäuse vermieden bzw. reduziert werden.

Des Weiteren kann ein Bandabschnitt des Bandelements röhrenförmig ausgestaltet sein und den Schall vom Ausgang des Lautsprechers aus dem Gehäuse leiten. Dadurch kommt dem Bandelement die zusätzliche Funktionalität eines Schallschlauchs zu. Dieser röhrenförmige Bandabschnitt kann gleichzeitig zum Aufbringen der gewünschten Kraft zum Halten des zweiten Gehäuseteils bzw. des Moduls dienen, indem es entsprechend im oder am ersten Gehäuseteil befestigt wird.

Das Bandelement kann außerdem an dem Gehäuseabschnitt befestigt sein, der im im Ohr getragenen Zustand dem Trommelfell zugewandt ist und nicht am Gehörgangskanal anliegt. Dies hat den Vorteil, dass das Bandelement dann ohne aufwendigen Befestigungsmechanismus an der Außenseite des Hörgerätegehäuses befestigt werden kann, ohne am Gehörgang zu stören.

Die vorliegende Erfindung wird nun anhand der beigefügten Zeichnungen näher erläutert, in denen zeigen:
- FIG 1: eine erste Ausführungsform der vorliegenden Erfindung mit gummibandgelagerter Spule,
- FIG 2: eine zweite Ausführungform der vorliegenden Erfindung mit gummibandgelagertem Receiver und Faceplate und
- FIG 3: eine dritte Ausführungsform der vorliegenden Erfindung mit zwei Gehäuseteilen.

Die nachfolgend näher geschilderten Ausführungsbeispiele stellen bevorzugte Ausführungsformen der vorliegenden Erfindung dar.

In FIG 1 ist ein In-dem-Ohr-Hörgerät gemäß einer ersten Ausführungsform der vorliegenden Erfindung im Querschnitt dargestellt. Es besitzt ein Hörgerätegehäuse bzw. eine Schale 1, in der ein Mikrofon 2, ein Hybridschaltkreis 3 und ein Hörer 4 untergebracht sind. Die Schale 1 (erstes Gehäuseteil) ist mit einem Faceplate 5 (zweites Gehäuseteil) verschlossen, welche mit einem Batteriefach zur Aufnahme einer Batterie 6 ausgestattet ist.

Das Faceplate 5 wird einschließlich dem Batteriefach mit Hilfe eines Gummibands 7 in einer Öffnung 8 der Hörgeräteschale 1 gehalten. Das Gummiband 7 ist hier mit drei Armen ausgebildet, die einen gemeinsamen Sternpunkt 9 besitzen. Zwei der Bandenden sind an dem Faceplate 5 und ein weiteres Bandende an dem Gehäuse 1 befestigt. Die Befestigung an dem Gehäuse erfolgt beispielsweise durch Verkleben.

Im Zentrum 9 ist das Gummiband 7 mit einer Halterung ausgestattet, die im vorliegendem Beispiel eine Spule 10 hält. Durch eine entsprechende Dimensionierung des Gummibands 7, d. h. des Bandelements, sowie durch geeignete Wahl der Befestigungspunkte der Bandenden lässt sich die Spule 10 in einer definierten Position gegenüber beispielsweise dem Hörer 4 lagern, sodass magnetische Störeinflüsse größtenteils vermieden werden. Durch das Gummiband 7 wird das Faceplate 5 automatisch in die gewünschte Position gebracht und gehalten. Außerdem lässt sich das Faceplate 5 leicht wieder abnehmen, da es ausschließlich durch Zug gehalten wird.

Da das Gummiband 7, welches das Flaceplate 5 auf der Schale 1 hält, gleichzeitig als Lagerung für die Spule oder ein anderes Bauelement verwendet wird, kann auf eine feste Lagermöglichkeit im Hörgerät verzichtet werden und die anderen internen Bauelemente lassen sich unter Umständen leichter positionieren.

FIG 2 zeigt ein In-dem-Ohr-Hörgerät gemäß einer zweiten Ausführungsform der vorliegenden Erfindung im Querschnitt. Der Übersicht halber wurde auf die Darstellung eines Schaltungsmoduls, eines Mikrofons, einer Batterie und einer Spule verzichtet. Die Hörgeräteschale 20 ist nach außen (bezüglich des im Ohr getragenen Zustands) durch ein Faceplate 11 verschlossen. Das Faceplate 11 kann auch einteilig mit der Hörgeräteschale 10 ausgebildet sein. Dieses Faceplate 11 weist einen abnehmbaren Abschnitt 12 auf, an dem beispielsweise ein Batteriefach oder eine andere Elektronikkomponente befestigt ist, sodass das Element 12 auch als Modul bezeichnet werden kann. Ein elastisches Band 13 zieht das Modul 12 in das Faceplate 11. Dieses elastische Band 13 ist entsprechend dem dargestellten Beispiel mit zwei Armen an dem Modul 12 und mit einem dritten Arm an der dem Trommelfell zugewandten Seite der Hörgeräteschale 20 befestigt. Da das Faceplate 11 eine konische Öffnung 14 besitzt und das Modul 12 entsprechend profiliert ist, wird es durch das Gummiband bzw. elastische Band 13 automatisch in die richtige Position gezogen.

Im Zentrum ist das Gummiband 13 wie auch im ersten Ausführungsbeispiel mit einer Aufnahme 15 versehen, in die ein Receiver bzw. Hörer 16 eingebracht ist. Der Arm des Gummibands vom Hörer 16 zu dem dem Trommelfell zugewandten Abschnitt der Hörgeräteschale 20 ist als Hörerschlauch 17 ausgestaltet, um den Schall vom Hörer ans Ende des Gehäuses zu führen. Der Schlauch 17 ist hierzu an einem Stutzen des Hörers 16 befestigt. Der Hörer 16 ist somit vollkommen elastisch in der Hörgeräteschale 20 gelagert, sodass kaum Rückkopplungen über die Hörgeräteschale 20 zu befürchten sind.

Bei der Montage des Gummibands 13 wird der Hörerschlauch 17 durch eine gehörgangsseitige Öffnung in der Schale 20 gesteckt. Dort wird er durch einen Verschlussmechanismus 18 gehalten. Dieser Verschlussmechanismus kann durch Kleben, Klemmen, Verschrauben usw. realisiert sein. In jedem Fall wird nach dem Befestigen des Hörerschlauchs 17 auf Grund der Elastizität des Gummibands 13 das Modul 12 in die Öffnung 14 des Faceplate gezogen. Alternativ kann der Hörerschlauch 17 auch mit einem Cerumenschutz verschraubt sein.

Die in FIG 3 dargestellte dritte Ausführungsform der vorliegenden Erfindung entspricht weitestgehend der zweiten Ausführungsform. Die Komponenten im Inneren des Hörgeräts wie die elastischen Bänder 13, die Aufnahme 15, der Hörer 16, der Hörerschlauch 17 und der Verschlussmechanismus 18 sind identisch mit den Komponenten vom zweiten Ausführungsbeispiel. Diesbezüglich wird auf die obige Beschreibung dieser Komponenten verwiesen. Entsprechend der dritten Ausführungsform ist das Hörgerätegehäuse zweiteilig aufgebaut. Es besteht aus einem ersten Gehäuseteil 20, das im Zusammenhang mit dem zweiten Ausführungsbeispiel als Gehäuseschale bezeichnet wurde. Ein zweites Gehäuseteil 21 verschließt das erste Gehäuseteil 20 hier vollständig. Dementsprechend ist das Gummiband 13 hier einerseits am ersten Gehäuseteil 20 und andererseits am zweiten Gehäuseteil 21 befestigt. Natürlich bleibt es unbenommen, den inneren Aufbau des Hörgeräts auch beispielsweise so zu gestalten wie in dem ersten Ausführungsbeispiel nach FIG 1, so dass das Gummiband nicht gleichzeitig auch als Hörerschlauch dient.

Auch bei dieser zweiten und dritten Ausführungsform ergeben sich die Vorteile, die im Zusammenhang mit der ersten Ausführungsform geschildert wurden.

## Patentansprüche

1. In-dem-Ohr-Hörvorrichtung mit
- einem ersten Gehäuseteil (1, 20) und
- einem zweiten Gehäuseteil (5, 11) oder einem Modul, mit dem das erste Gehäuseteil (1, 20) verschließbar ist,
**gekennzeichnet durch**
- ein flexibles, in Längsrichtung dehnbares Bandelement (7, 13), das einerseits an dem ersten Gehäuseteil (1, 20) oder im Inneren des ersten Gehäuseteils und andererseits an dem zweiten Gehäuseteil (5, 11) bzw. dem Modul oder einem Teil davon befestigt ist, und das unter Vorspannung stehend das zweite Gehäuseteil bzw. das Modul an das erste Gehäuseteil zieht.

2. In-dem-Ohr-Hörvorrichtung nach Anspruch 1, wobei das Bandelement (7, 13) sternförmig ausgebildet ist und mindestens drei Bandenden besitzt.

3. In-dem-Ohr-Hörvorrichtung nach Anspruch 2, wobei mindestens zwei der Bandenden an dem zweiten Gehäuseteil (5, 11) befestigt sind.

4. In-dem-Ohr-Hörvorrichtung nach einem der vorhergehenden Ansprüche, wobei an dem Bandelement (7, 13) eine Elektronikkomponente (10, 16) der Hörvorrichtung befestigt ist.

5. In-dem-Ohr-Hörvorrichtung nach Anspruch 4, wobei die Elektronikkomponente (10, 16) im Zentrum (9) des sternförmigen Bandelements (7, 13) befestigt ist.

6. In-dem-Ohr-Hörvorrichtung nach Anspruch 4 oder 5, wobei die Elektronikkomponente eine Spule (10) ist.

7. In-dem-Ohr-Hörvorrichtung nach Anspruch 4 oder 5, wobei die Elektronikkomponente ein Hörer (16) ist.

8. In-dem-Ohr-Hörvorrichtung nach Anspruch 7, wobei ein Bandabschnitt (17) des Bandelements (7, 13) röhrenförmig ausgestaltet ist und den Schall vom Ausgang des Lautsprechers aus dem ersten Gehäuseteil (1, 20) leitet.

9. In-dem-Ohr-Hörvorrichtung nach Anspruch 8, wobei der röhrenförmige Bandabschnitt (17) im oder am ersten Gehäuseteil (1, 20) befestigt ist und zumindest teilweise die Kraft zum Halten des zweiten Gehäuseteils (5, 11) aufbringt.

10. In-dem-Ohr-Hörvorrichtung nach einem der vorhergehenden Ansprüche, wobei das Bandelement (7, 13) an dem Abschnitt des ersten Gehäuseteils befestigt ist, der im im Ohr getragenen Zustand dem Trommelfell zugewandt ist und nicht am Gehörgangskanal anliegt.

## Claims

1. In-the-ear hearing apparatus having
- a first housing part (1, 20) and
- a second housing part (5, 11) or a module by means of which the first housing part (1, 20) can be sealed,
**characterised by**
- a flexible band element (7, 13) which can be extended in the longitudinal direction, said band element being attached on one side to the first housing part (1, 20) or in the interior of the first housing part and on the other side to the second housing part (5, 11) or the module or a part thereof, and being pretensioned to pull the second housing part or the module onto the first housing part.

2. In-the-ear hearing apparatus according to claim 1, wherein the band element (7, 13) is embodied in a star shape and has at least three band ends.

3. In-the-ear hearing apparatus according to claim 2, wherein at least two of the band ends are attached to the second housing part (5, 11).

4. In-the-ear hearing apparatus according to one of the preceding claims, wherein an electronic component (10, 16) of the hearing apparatus is attached to the band element (7, 13).

5. In-the-ear hearing apparatus according to claim 4, wherein the electronic component (10, 16) is attached in the centre (9) of the star-shaped band element (7, 13).

6. In-the-ear hearing apparatus according to claim 4 or 5, wherein the electronic component is a coil (10).

7. In-the-ear hearing apparatus according to claim 4 or 5, wherein the electronic component is an earpiece (16).

8. In-the-ear hearing apparatus according to claim 7, wherein one band section (17) of the band element (7, 13) is embodied in a tube shape and directs the sound from the output of the loudspeaker out of the first housing part (1, 20).

9. In-the-ear hearing apparatus according to claim 8, wherein the tube-shaped band section (17) is attached in or to the first housing part (1, 20) and applies at least some of the force required to hold the second housing part (5, 11).

10. In-the-ear hearing apparatus according to one of the preceding claims, wherein the band element (7, 13) is attached to the section of the first housing part which, when worn in the ear, faces towards the ear drum and does not rest against the auditory canal.

## Revendications

1. Prothèse auditive intra-auriculaire, comprenant
- une première partie ( 1, 20 ) de boîtier et
- une deuxième partie ( 5, 11 ) de boîtier ou un module, avec lequel la première partie ( 1, 20 ) de boîtier peut être fermée,
**caractérisée par**
- un élément ( 7, 13 ) en ruban souple et pouvant s'allonger dans la direction longitudinale, qui est fixé, d'une part, à la première partie ( 1, 20 ) de boîtier ou à l'intérieur de la première partie de boîtier et, d'autre part, à la deuxième partie ( 5, 11 ) de boîtier ou au module ou à une partie de ceux-ci, et qui sous précontrainte tire la deuxième partie du boîtier ou le module sur la première partie de boîtier.

2. Prothèse auditive intra-auriculaire suivant la revendication 1, dans laquelle l'élément ( 7, 13 ) en ruban est constitué en forme d'étoile et a au moins trois extrémités de ruban.

3. Prothèse auditive intra-auriculaire suivant la revendication 2, dans laquelle au moins deux des extrémités de ruban sont fixées à la deuxième partie ( 5, 11 ) de boîtier.

4. Prothèse auditive intra-auriculaire suivant l'une des revendications précédentes, dans laquelle un composant ( 10, 16 ) électronique de la prothèse auditive est fixé à l'élément ( 7, 13 ) en ruban.

5. Prothèse auditive intra-auriculaire suivant la revendication 4, dans laquelle le composant ( 10, 16 ) électronique est fixé au centre ( 9 ) de l'élément ( 7, 13 ) en ruban en forme d'étoile.

6. Prothèse auditive intra-auriculaire suivant la revendication 4 ou 5, dans laquelle le composant électronique est une bobine ( 10 ).

7. Prothèse auditive intra-auriculaire suivant la revendication 4 ou 5, dans laquelle le composant électronique est un écouteur ( 16 ).

8. Prothèse auditive intra-auriculaire suivant la revendication 7, dans laquelle un tronçon ( 17 ) de l'élément ( 7, 13 ) en ruban est conformé en tube et guide le son de la sortie du haut-parleur hors de la première partie ( 1, 20 ) du boîtier.

9. Prothèse auditive intra-auriculaire suivant la revendication 8, dans laquelle le tronçon ( 17 ) en ruban en forme de tube est fixé dans ou sur la première partie ( 1, 20 ) du boîtier et applique au moins en partie la force pour maintenir la deuxième partie ( 5, 11 ) du boîtier.

10. Prothèse auditive intra-auriculaire suivant l'une des revendications précédentes, dans laquelle l'élément ( 7, 13 ) en ruban est fixé au segment de la première partie du boîtier, qui est tournée vers le tympan à l'état porté dans l'oreille et ne s'applique pas au conduit auditif.
